# EUROPÄISCHE PATENTSCHRIFT

(11) **EP 3 561 386 B1**
(45) Veröffentlichungstag und Bekanntmachung des Hinweises auf die Patenterteilung: **16.09.2020**
(21) Anmeldenummer: 19169727.5
(22) Anmeldetag: 17.04.2019
(51) Int. Cl.: F23N 1/02, F23N 5/24, F24D 19/10

(54) **VERFAHREN ZUR ERKENNUNG VON STURM UND ZUR ABWENDUNG STURMBEDINGTER GERÄTEABSCHALTUNGEN BEI VERNETZTEN HEIZUNGSANLAGEN**
METHOD FOR DETECTING A STORM AND FOR AVOIDING STORM-INDUCED DEACTIVATIONS IN NETWORKED HEATING SYSTEMS
PROCÉDÉ PERMETTANT DE DÉTECTER UNE TEMPÊTE ET D'ÉVITER DES ARRÊTS DES APPAREILS DUS À LA TEMPÊTE DANS LES INSTALLATIONS DE CHAUFFAGE EN RÉSEAU

(30) Priorität: 23.04.2018 DE 102018109665
(43) Veröffentlichungstag der Anmeldung: 30.10.2019
(73) Patentinhaber: Vaillant GmbH, 42859 Remscheid (DE)
(72) Erfinder: Wriske, Jochen, 42857 Remscheid (DE)
(74) Vertreter: Popp, Carsten

(56) Entgegenhaltungen:
- EP-A2- 1 777 465
- DE-A1-102005 032 621
- DE-A1-102010 031 830

## Beschreibung

Die Erfindung bezieht sich auf ein Verfahren zur Erkennung von Sturm und zur Abwendung sturmbedingter Geräteabschaltungen bei vernetzten Heizungsanlagen.

Gas-Brennwertgeräte werden üblicherweise mit einer hohen Modulationsfähigkeit ausgestattet. Dies bedeutet, dass die in den Brennraum geförderte Brenngas-Luft Menge mittels des Gebläses und eine damit verbundene Gasarmatur über einen weiten Bereich dem aktuellen Wärmebedarf angepasst werden kann, ohne dass es zu Takten des Wärmeerzeugers käme. Je geringer die Drehzahl des Gebläses dabei wird, desto empfindlicher reagiert das strömende Brenngas-Luft-Gemisch insbesondere an der Flammfront auf Störungen im Massenstrom oder Brenngas-Luft-Verhältnis. Bei Betrieb des Heizsystems in Kleinstlast ist die durch das Gebläse erzeugte Druckdifferenz im Luft-Abgassystem in der Regel vergleichbar mit Druckschwankungen, die aufgrund von Windböen in die Frischluftansaugung oder den Abgasauslass einwirken. Dies hat zur Folge, dass plötzlich auftretende Windböen die Flamme am Brenner abreißen lassen oder sie bei ungünstigen Bedingungen durch den Brenner hindurch zurückschlagen lassen, wodurch der Wärmekomfort, die Betriebssicherheit und die Geräuschentwicklung der Heizgeräte negativ beeinflusst werden.

Aus der Patentanmeldung DE 10 2010 031 830 A1 ist ein adaptiver Sensor für witterungsgeführte Haustechnikregelung bekannt.

In der Patentanmeldung EP 1 777 465 A2 wird ein Verfahren zur Bestimmung des Heizwärmebedarfs eines Gebäudes offenbart. Dazu werden verschiedene Parameter,u.a. auch die Windgeschwindigkeit berücksichtigt.

Die Patentanmeldug DE 10 2005 032 621 A1 lehrt in einem Verfahren zur Regelung eines Heiz-, Kühl und/oder Klimatisierungsgerätes Wettervorhersagen über einen Datenempfänger zu verwenden. Diese Daten werden für die Regelung der Heiz- bzw. Kühlleistung verwendet
Der Erfindung liegt die Aufgabe zugrunde, auch bei Sturm einen störungsfreien Betrieb von brennstoffbetriebenen Heizungslagen, welche über einen großen Modulationsbereich verfügen, zu ermöglichen.

Diese Aufgabe wird erfindungsgemäß mit einem Verfahren zum Betreiben von modulierenden, brennstoffbetriebenen Heizungsanlagen mit einer Netzwerkverbindung in einem Netzwerk gelöst. Eine zentrale Datenerfassung im Netzwerk sammelt hierbei entsprechende Informationen. Dies kann einerseits eine Sturmwarnung eines Wetterdiensts sein. Alternativ können einzelne Heizungsanlagen bei einem Erlöschen ohne vorheriger Abschaltung der Brennstoffzufuhr eine erste Information an die zentrale Datenerfassung senden. Die zentrale Datenerfassung im Netzwerk registriert diese. Häufen sich in einem gewissen Zeitraum diese Störmeldungen oder liegt eine entsprechende Wetterinformation vor, so wird aus dem Netzwerk eine zweite Information an eine Vielzahl von Heizungsanlagen im Netzwerk verschickt. Diese zweite Information veranlasst Heizungsanlagen im Netzwerk den Modulationsbereich einzuschränken, indem die minimale Belastung angehoben wird.

Vorteilhafte Ausgestaltungen ergeben sich aus den Merkmalen der abhängigen Ansprüche.

So wird die optional erste Information nur dann versendet, wenn die Belastung der entsprechenden Heizungsanlagen beim Erlöschen einen bestimmten Teillastwert unterschreitet So enthält die erste Information den Zeitpunkt des Erlöschens und den Betriebsort der Heizungsanlage. Die zweite Information beinhaltet eine Gebietsangabe. Beim Vorliegen einer Wetterinformation zum Ende einer Sturmphase oder nach einer vorgegebenen Zeit gibt die zentrale Datenerfassung im Netzwerk eine dritte Information aus, was bei den Heizungsanlagen zum Aufheben der Modulationsbegrenzung führt.

Die Erfindung wird anhand zweier Beispiele näher erläutert.

Eine Vielzahl modulierenden, brennstoffbetriebenen Heizungsanlagen sind über das Internet in einem Netzwerk verbunden. Der Brennstoff kann hierbei fest, flüssig oder gasförmig sein. Für die Verbrennung wird Verbrennungsluft aus der Umgebung benötigt. Die Verbrennungsluft wird durch eine Frischluftleitung aus der Umgebung bezogen.

Eine erste individuelle Heizungsanlage verfügt über einen Modulationsbereich von 5 bis 25 kW. Bei einer Belastung von 7 kW reißt aufgrund von Windeinfall in die Frischluftleitung die Flamme ab, so dass an einer lonisationselektrode, welche das Vorhandensein eine Flamme überwacht, die lonisationsspannung abreißt. Da die Belastung geringer als eine individuelle, vorgegebene Grenzbelastung von 10 kW ist, sendet die Regelung dieser individuellen Heizungsanlage eine kodierte Information "Flammabriss bei Kleinstlast" in Verbindung mit der Uhrzeit und dem Aufstellort der individuellen Heizungsanlage über das Internet an einen zentralen Server. Auf dem Server wird erfasst, ob in einem begrenzten räumlichen Umfeld innerhalb einer bestimmten Zeiteinheit eine vorgegebene Anzahl von Flammenabrissen bei Kleinlast aufgetreten ist. Ist dies der Fall, so wird eine Variable zur Indikation von Wind-/ Sturmbelastung auf logisch "1" gesetzt. Sofern die Variable zur Indikation von Wind-/ Sturmbelastung auf logisch "1" umschaltet, wird ein Steuersignal an alle an die Serverumgebung angeschlossenen Heizungsgeräte geschickt. Alle im entsprechenden räumlichen Umfeld positionierten Heizungsanlagen heben ihre minimalen Gebläsedrehzahlen soweit an, dass die Verbrennung dieser Geräte auch unter Windböen stabil läuft. Das räumliche Umfeld kann definierte Bezirke umfassen oder auch individuell einen Bezirk gemäß den Orten der vorliegenden Störungen definieren. Bei einer zweiten individuellen Heizungsanlage wird der Modulationsbereich von 10 bis 40 kW auf 20 bis 40 kW eingeschränkt. Kommt es nun immer noch zu Flammenabrissen, wird eine entsprechende Information vom Server versandt, welcher abermals die Minimallast anhebt. Diese Anpassung kann mehrmals stattfinden, bis letztendlich die Anlagen nur noch mit Maximallast betrieben werden. Nach einer definierten Zeit wird Indikation von Wind-/ Sturmbelastung auf logisch "0" zurückgesetzt.

Alternativ oder ergänzend können in das Netzwerk Wetterinformationen eingebunden werden. Anhand derer können schon vor dem Auftreten der ersten konkreten Störung die Modulationsbereiche der im betreffenden Gebiet vorhandenen Heizungsanlagen angepasst werden. Hierbei ist es auch möglich, je nach Intensität des zu erwartenden Sturms den Modulationsbereich anzupassen. Gleiches gilt für die Aufhebung. Diese kann einerseits sukzessive erfolgen und andererseits nach prognostizierten oder real ermittelten Zeiten.

## Patentansprüche

1. Verfahren zum Betreiben von modulierenden, brennstoffbetriebenen Heizungsanlagen mit einer Netzwerkverbindung, **dadurch gekennzeichnet, dass** ein Wetterdienst eine Sturmwarnung an eine zentrale Datenerfassung im Netzwerk sendet, oder dass einzelne Heizungsanlagen bei einem Erlöschen ohne vorheriger Abschaltung der Brennstoffzufuhr eine erste Information an eine zentrale Datenerfassung im Netzwerk sendet, dass die zentrale Datenerfassung im Netzwerk beim Vorliegen einer entsprechenden Wetterinformation oder mehrerer Informationen zum Erlöschen mehrerer Heizungsanlagen ohne vorheriger Abschaltung der Brennstoffzufuhr eine zweite Information an eine Vielzahl von Heizungsanlagen im Netzwerk verschickt und dass Heizungsanlagen im Netzwerk nach Erhalt dieser zweiten Information den Modulationsbereich einschränken, indem die minimale Belastung angehoben wird.

2. Verfahren zum Betreiben von modulierenden, brennstoffbetriebenen Heizungsanlagen mit einer Netzwerkverbindung nach Anspruch 1, **dadurch gekennzeichnet, dass** die erste Information nur dann versendet wird, wenn die Belastung der entsprechenden Heizungsanlagen beim Erlöschen einen bestimmten Teillastwert unterschreitet.

3. Verfahren zum Betreiben von modulierenden, brennstoffbetriebenen Heizungsanlagen mit einer Netzwerkverbindung nach Anspruch 1 oder 2, **dadurch gekennzeichnet, dass** die erste Information den Zeitpunkt des Erlöschens und den Betriebsort der Heizungsanlage enthält.

4. Verfahren zum Betreiben von modulierenden, brennstoffbetriebenen Heizungsanlagen mit einer Netzwerkverbindung nach einem der Ansprüche 1 bis 3, **dadurch gekennzeichnet, dass** die zweite Information eine Gebietsangabe enthält.

5. Verfahren zum Betreiben von modulierenden, brennstoffbetriebenen Heizungsanlagen mit einer Netzwerkverbindung nach einem der Ansprüche 1 bis 4, **dadurch gekennzeichnet, dass** die zentrale Datenerfassung im Netzwerk beim Vorliegen einer anderen entsprechenden Wetterinformation oder nach einer vorgegebenen Zeit eine dritte Information zum Aufhaben der Modulationsbegrenzung ausgibt.

## Claims

1. Method for operating modulating, fuel-operated heating systems with a network connection,
**characterised in that** a weather service sends a storm warning to a central data capturing system in the network, or
**in that** individual heating systems, when put out without previously disconnecting the fuel supply, send first information to a central data capturing system in the network,
**in that** the central data capturing system in the network, in the case of corresponding weather information or more information to put out a plurality of heating systems without previously disconnecting the fuel supply, sends second information to a plurality of heating systems in the network and
**in that** heating systems in the network after receiving this second information restrict the modulation range, **in that** the minimum load is lifted.

2. Method for operating modulating, fuel-operated heating systems with a network connection according to claim 1, **characterised in that** the first information is only sent when the load of the corresponding heating systems when put out falls below a specific partial load value.

3. Method for operating modulating, fuel-operated heating systems with a network connection according to claim 1 or 2, **characterised in that** the first information contains the putting out time and the operating location of the heating system.

4. Method for operating modulating, fuel-operated heating systems with a network connection according to any of claims 1 to 3, **characterised in that** the second information contains an indication of area.

5. Method for operating modulating, fuel-operated heating systems with a network connection according to any of claims 1 to 4, **characterised in that** the central data capturing system in the network, in the case of different corresponding weather information or after a predefined time, outputs third information for cancelling the modulation limitation.

## Revendications

1. Procédé de fonctionnement d'installations de chauffages de modulation, utilisant un combustible avec une connexion réseau ; **caractérisé en ce qu'**un service météorologique envoie un avis de tempête à une détection de données centrale dans le réseau, ou que des installations de chauffage individuelles envoient lors d'une expiration sans arrêt préalable de l'alimentation en combustible une première information à une détection de données centrale dans le réseau,
**que** la détection de données centrale dans le réseau envoie lors de la présence d'une information météorologique correspondante ou de plusieurs informations pour l'expiration de plusieurs installations de chauffage sans arrêt préalable de l'alimentation en combustible une deuxième information à une pluralité d'installations de chauffage dans le réseau et
**que** des installations de chauffage dans le réseau après réception de cette deuxième information délimitent la zone de modulation **en ce que** la sollicitation minimale est levée.

2. Procédé de fonctionnement d'installations de chauffage de modulation, utilisant un combustible avec une connexion réseau selon la revendication 1, **caractérisé en ce que** la première information est envoyée seulement lorsque la sollicitation des installations de chauffage correspondantes ne dépasse pas lors de l'expiration une valeur de charge partielle déterminée.

3. Procédé de fonctionnement d'installations de chauffage de modulation, utilisant un combustible avec une connexion réseau selon la revendication 1 ou 2, **caractérisé en ce que** la première information contient le moment de l'expiration et le lieu de fonctionnement de l'installation de chauffage.

4. Procédé de fonctionnement d'installations de chauffage de modulation, utilisant un combustible avec une connexion réseau selon l'une des revendications 1 à 3, **caractérisé en ce que** la deuxième information contient une indication de zone.

5. Procédé de fonctionnement d'installations de chauffage de modulation, utilisant un combustible avec une connexion réseau selon l'une des revendications 1 à 4, **caractérisé en ce que** la détection de données centrale dans le réseau lors de la présence d'une autre information météorologique correspondante ou après un temps prédéfini sort une troisième information pour l'ouverture de la délimitation de modulation.
